# FASCICULE DE BREVET EUROPEEN

(11) **EP 0 412 022 B1**
(45) Date de publication et mention de la délivrance du brevet: **22.07.1992**
(21) Numéro de dépôt: 90402245.6
(22) Date de dépôt: 06.08.1990
(51) Int. Cl.: E01B 3/24

(54) **Traverse pour voie ferrée**
Eisenbahnschwelle
Railway sleeper

(30) Priorité: 04.08.1989 FR 8910516
(43) Date de publication de la demande: 06.02.1991
(73) Titulaire: Pouget, Robert, F-93240 Stains (FR)
(72) Inventeur: Pouget, Robert, F-93240 Stains (FR)
(74) Mandataire: Chambon, Gérard

(56) Documents cités:
- FR-A- 644 227
- FR-A- 790 926
- FR-A- 2 545 116
- GB-A- 224 473

## Description

L'invention concerne une traverse pour voie ferrée, et plus particulièrement une traverse comportant une paire de blochets creux réunis entre eux par une entretoise de liaison, chaque blochet étant prévu pour supporter un rail de ladite voie ferrée.

Les traverses de voie ferrée connues, nécessitent généralement d'importantes et onéreuses installations de fabrication et de stockage.

Les traverses classiques les plus utilisées à l'heure actuelle sont les traverses en bois dont la durée est limitée à cause notamment des conditions climatiques, des insectes et des maladies du bois.

La fabrication de telles traverses nécessite des installations de sciage, entaillage, perçage, traitement du bois, stockage, etc.

C'est pourquoi on a imaginé des traverses en béton. Celles-ci sont toutefois lourdes, fragiles et donc difficiles à installer et à transporter. Leur fabrication est effectuée au moyen de matériels coûteux, tels que des machines pour doser et couler le béton, des vibrateurs, des installations de séchage. Selon un certain mode de réalisation, ce type de traverse comporte deux blochets reliés entre eux par une entretoise métallique dont les risques de vrillage et de rupture sont importants, notamment la rupture au ras des blochets surtout s'il y a des défauts de nivellement ou des problèmes de stabilité du sol.

Il existe aussi des traverses métalliques monoblocs particulièrement résistantes dans le temps, mais qui ne sont plus adaptées aux exigences techniques, notamment en ce qui concerne les conditions de charges et de vitesse. De plus, les travaux de nivellement des voies ainsi équipées sont délicats.

On connaît encore les traverses comportant de la manière précitée deux blochets réunis entre eux par une entretoise de liaison, chaque blochet étant prévu pour supporter un rail de la voie ferrée, mais ayant en outre une structure creuse. C'est par exemple le cas de la traverse décrite dans le brevet GB-A-224,473 selon lequel ladite entretoise est fixée par ses extrémités à l'intérieur des blochets. Dans ce cas toutefois, il y a des problèmes de fixation entre l'entretoise et les blochets. Cette fixation doit à la fois être souple verticalement et au contraire, parfaitement rigide dans le sens longitudinal de l'entretoise pour assurer la fonction fondamentale de maintien de l'écartement des rails.

Afin de supprimer la majeure partie des inconvénients des traverses classiques tout en réunissant au mieux les avantages de chacune d'entre-elles, l'invention propose une traverse du type précité, c'est-à-dire comportant une paire de blochets creux et une entretoise de liaison fixée par ses extrémités dans lesdits blochets, laquelle traverse est remarquable en ce que l'une au moins des fixations de l'entretoise est réalisée sous la forme d'une articulation munie d'un axe de rotation qui est disposé dans le blochet de manière sensiblement perpendiculaire à l'entretoise et du côté extérieur à la voie ferrée par rapport au plan de symétrie du rail soutenu par ledit blochet.

Avantageusement, ledit axe de rotation est fixé ou solidaire du blochet, tandis que l'extrémité articulée de l'entretoise comporte une douille qui est destinée à être traversée par ledit axe autour duquel elle est susceptible tourner.

Selon un mode de réalisation, le blochet est métallique et comporte un corps en forme d'auge, qui est disposé longitudinalement à l'entretoise, qui est renversé vers le sol et qui est fermé, vers le bas par une semelle et vers chacune de ses extrémités par une plaque dont celle tournée vers l'intérieur de la voie est pourvue d'un passage pour l'entretoise, tandis que la face supérieure et externe dudit corps est pourvue de moyens de fixation du rail à supporter.

Il est possible aussi de prévoir dans le blochet un bloc amortisseur qui est aménagé autour de l'entretoise et qui est disposé entre les faces internes, respectivement supérieure et inférieure dudit blochet.

Pour bien ancrer chaque blochet dans le ballast, la face inférieure et externe de celui-ci est relativement plane, et peut comporter des saillies de formes diverses.

Pour une traverse, munie d'une entretoise métallique, et c'est généralement le cas, on peut prévoir d'interposer un matériau électriquement isolant entre l'axe de rotation et l'entretoise et/ou entre l'entretoise et la zone du blochet traversée par ladite entretoise. De la sorte, et bien que les rails soient généralement électriquement isolés des blochets, on isole les deux blochets entre eux.

Pour contrecarrer certains problèmes liés à des défauts de nivellement, un moyen élastique peut être aménagé dans le blochet, entre l'entretoise et une partie fixe dudit blochet située du côté intérieur à la voie ferrée par rapport au plan de symétrie du rail soutenu par ledit blochet.

Ce moyen élastique peut, par exemple, comporter un ressort de compression qui est aménagé entre ladite entretoise et la face inférieure interne du blochet correspondant.

Ledit moyen élastique peut comporter en plus ou à la place des ressorts, une semelle disposée entre l'entretoise et le passage ménagé dans la partie du blochet qu'elle traverse.

Un mode de réalisation particulier et préféré selon l'invention est remarquable en ce que l'entretoise est constituée par un tube métallique de section rectangulaire, tandis que la douille se présente sous la forme d'un bloc muni d'un alésage circulaire et elle est fixée dans le tube à son extrémité correspondante, laquelle est pourvue de perçages coaxiaux à l'alésage de la douille.

L'invention sera bien comprise et d'autres particularités apparaîtront à la lecture de la description qui va suivre et qui se réfère aux dessins annexés dans lesquels:
- la figure 1 montre en perspective un mode de réalisation selon l'invention,
- la figure 2 est une coupe transversale de l'un des blochets de la figure 1,
- la figure 3 est une coupe selon III-III de la figure 2,
- la figure 4 montre en coupe une traverse complète selon un mode de réalisation de l'invention,
- la figure 5 est une vue correspondant à la figure 4 selon un autre mode de réalisation,
- la figure 6 est une vue de dessous des figures 4 et 5.

Sur les figures 1 et 4 à 6, on peut voir une traverse constituée de deux socles ou blochets 1a et 1b réunis entre eux par une entretoise 2. Chaque blochet 1a et 1b est destiné à supporter l'un des rails de la voie, comme le rail référencé 3 sur les figures 2 à 4, tandis que l'entretoise 2 permet d'assurer un écartement constant E (figure 1).

Si les figures 2 et 3 sont des coupes de la figure 1, par contre, les figures 4 à 6 représentent des modes de réalisation légèrement différents malgré certaines références communes.

Chaque blochet 1a, 1b est creux et de préférence métallique.

Selon le mode de réalisation représenté à titre d'exemple, les blochets sont en métal et comportent, comme le montrent mieux les figures 2 et 3, un corps 4 en forme d'auge, qui est disposé longitudinalement par rapport à l'entretoise, qui est renversé vers le sol et qui est entièrement fermée par une plaque de fermeture extérieure 5, par une plaque de fermeture intérieure 6 et par une semelle 7, lesdites plaques et la semelle étant fixées par tout moyen approprié (soudure, rivets, boulons, ...) avec de préférence, au moins l'un des éléments amovibles. Le blochet pourrait toutefois provenir de fonderie.

L'entretoise 2 est formée par un tube métallique de section rectangulaire, comme le montrent bien les figures 2 et 3 (la section est montrée de manière artificielle sur la figure 2 pour plus de clarté).

A au moins l'une de ses extrémités, la traverse 2 comporte un bloc 8 (figure 2) emmanché dans ladite extrémité, puis éventuellement soudé et assujetti en outre par des goupilles 9. Le bloc 8 présente un alésage central coaxial à des perçages ménagés dans l'entretoise de manière à former une douille destinée à être traversée par un axe 10 autour duquel ladite douille peut tourner comme le montrent bien les figures 2 et 3.

L'axe 10 est fixé dans le blochet, perpendiculairement à l'entretoise, au moyen de deux tubulures 11′ et 11˝ (figure 3) solidaires du corps 4, dans lesquelles ledit axe est guidé et fixé par une goupille 12. Comme le montre la figure 2, l'axe 10 est disposé du côté extérieur à la voie par rapport au plan de symétrie du rail 3. De la description qui précède, on constate que l'entretoise 2 est facilement démontable.

L'entretoise 2 traverse par un passage approprié la plaque intérieure 6 (figure 2).

La face externe, c'est-à-dire tournée vers le sol, de la semelle 7 est en outre pourvue de saillies ou nervures d'ancrage telles que 13 (figures 1 à 3) ou 13′ et 13˝ (figure 6). Sur les figures 1 à 3, les saillies 13 sont en croix, tandis que la figure 6 montre à titre d'exemple des saillies ondulées 13′ ou 13˝ (c'est évidemment pour réduire le nombre de figures que la figure 6 montre artificiellement deux types de nervures distincts). Ces sailies ou nervures sont destinées à éviter tout ripage du blochet ancré dans le ballast. A ce propos, il est également possible d'imaginer d'autres saillies ou aspérités aménagées à d'autres endroits comme par exemple sur les côtés du corps 4.

Les faces internes, d'une part, de la semelle 7 et, d'autre part, de la partie supérieure du corps 4 peuvent en outre être pourvues de renforts tels que respectivement des entretoises 14 pour la semelle et des nervures 15 pour ladite partie supérieure (figures 2 et 3). Les nervures 15 peuvent éventuellement présenter des formes comparables à celles des saillies 13, 13′ et 13˝.

La face externe de la partie supérieure du corps 4 comporte de manière classique des moyens de fixation pour le rail 3.

Ces moyens adaptables selon les pays utilisateurs comportent, par exemple, de chaque côté dudit rail, un coussinet isolant 16 fixé contre une butée latérale 17 au moyen d'une attache 18 et d'un boulon 19, ladite butée 17 étant maintenue par un tenon 20 et le boulon étant retenu vers l'intérieur par une butée 21.

Enfin, entre la base du rail et la face externe du corps 4, est prévu un coussinet en caoutchouc 22.

Pour isoler électriquement les deux blochets entre eux, l'invention propose d'interposer entre l'axe 10 et le bloc 8 formant douille, une rondelle épaulée isolante 23 (figures 2 et 3).

Il peut également être avantageux pour isoler et/ou rendre sensiblement étanche et/ou amortir, de prévoir une semelle isolante 24 dans le passage ménagé dans la plaque 6 pour la traverse 2 (figure 2).

Comme le montre le mode de réalisation de la figure 4, un seul côté peut être pourvu d'un axe 10 comme décrit ci-avant. Toutefois, la figure 5 montre un mode de réalisation où les deux côtés sont équipés d'un axe.

Par ailleurs, dans les modes de réalisation des figures 4 et 5, mais il pourrait en être de même dans celui des figures 1 à 3, des blocs amortisseurs 25a, 25b pour le bruit et/ou les vibrations sont prévus dans les blochets, chaque bloc amortisseur étant disposé autour de l'entretoise 2 et entre les parois internes de la partie supérieure du corps 4 et de la semelle 7, l'espace libre entre le bloc amortisseur et l'entretoise pouvant être relativement important.

Pour palier certains défauts de nivellement, les blochets peuvent en outre être munis de ressorts de compression 26a, 26b.

Les ressorts 26a et 26b sont disposés du côté intérieur par rapport au plan précité passant par le rail 3. Chacun des ressorts est sollicité à la compression lorsque le blochet opposé subit un enfoncement.

Les ressorts 26a et 26b mentionnés ci-avant peuvent en tout ou partie être remplacés par les semelles 24 décrites ci-avant, dont les épaisseurs et la matière sont choisies en conséquence.

Il est clair que le mode de fixation articulé choisi pour l'entretoise et les blochets, combiné ou non avec des moyens élastiques, assure une liberté de mouvement vertical d'un blochet par rapport à l'autre.

On comprend toutefois que l'on peut imaginer des variantes dans certains des moyens décrits ci-avant sans sortir du cadre de l'invention, tel que défini par les revendications annexées, notamment dans la forme des éléments et ou le choix des moyens de fixation (manchon boulonné à la place d'une douille goupillée, etc.).

## Revendications

1. Traverse pour voie ferrée comportant une paire de blochets (1a,1b) creux réunis entre eux par une entretoise de liaison (2), chaque blochet étant prévu pour supporter un rail (3) de ladite voie ferrée et ladite entretoise (2) étant fixée par ses extrémités à l'intérieur desdits blochets, traverse caractérisée en ce que l'une au moins des fixations de l'entretoise est réalisée sous la forme d'une articulation munie d'un axe (10) de rotation qui est disposé dans le blochet de manière sensiblement perpendiculaire à l'entretoise et du côté extérieur à la voie ferrée par rapport au plan de symétrie du rail (3) soutenu par ledit blochet.

2. Traverse selon la revendication 1 caractérisée en ce que ledit axe (10) de rotation est fixé ou solidaire du blochet, tandis que l'extrémité articulée de l'entretoise comporte une douille (8) qui est destinée à être traversée par ledit axe (10) autour duquel elle est susceptible tourner.

3. Traverse selon l'une des revendications 1 et 2, caractérisée en ce que le blochet est métallique et comporte un corps (4) en forme d'auge, qui est disposé longitudinalement à l'entretoise, qui est renversé vers le sol et qui est fermé, vers le bas par une semelle (7) et vers chacune de ses extrémités par une plaque (5,6) dont celle (6) tournée vers l'intérieur de la voie est pourvue d'un passage pour l'entretoise (2), tandis que la face supérieure et externe dudit corps (4) est pourvue de moyens de fixation (16 à 21) du rail (3) à supporter.

4. Traverse selon l'une des revendications 1 à 3, caractérisée en ce que le blochet comporte un bloc amortisseur (25a,25b) qui est aménagé autour de l'entretoise (2) et qui est disposé entre les faces internes, respectivement supérieure et inférieure dudit blochet.

5. Traverse selon l'une des revendications 1 à 4, caractérisée en ce que la face inférieure et externe du blochet est relativement plane, mais munie de saillies d'ancrage (13,13′,13˝) dans le ballast.

6. Traverse selon l'une des revendications 1 à 5, munie d'une entretoise métallique (2), caractérisée en ce qu'un matériau électriquement isolant (23,24) est interposé entre l'axe de rotation (10) et l'entretoise (2) et/ou entre l'entretoise (2) et la zone (6) du blochet traversée par ladite entretoise (2).

7. Traverse selon l'une des revendications 1 à 6, caractérisée en ce qu'elle comporte un moyen élastique aménagé dans le blochet, entre l'entretoise (2) et une partie fixe dudit blochet située du côté intérieur à la voie ferrée par rapport au plan de symétrie du rail (3) soutenu par ledit blochet.

8. Traverse selon la revendication 7, caractérisée en ce que le moyen élastique de l'entretoise comporte un ressort (26a,26b) de compression qui est aménagé entre ladite entretoise (2) et la face inférieure interne du blochet correspondant.

9. Traverse selon l'une des revendications 7 et 8, caractérisée en ce que le moyen élastique de l'entretoise comporte une semelle (24) disposée entre l'entretoise (2) et le passage ménagé dans la partie (6) du blochet qu'elle traverse.

10. Traverse selon l'une des revendications 2 à 9, caractérisée en ce que l'entretoise (2) est constituée par un tube métallique de section rectangulaire, tandis que la douille (8) se présente sous la forme d'un bloc muni d'un alésage circulaire et elle est fixée dans le tube à son extrémité correspondante, laquelle est pourvue de perçages coaxiaux à l'alésage de la douille.

## Patentansprüche

1. Eisenbahnschwelle mit einem Paar hohler Balken (1a, 1b), die miteinander durch einen Verbindungs-Distanzsteg (2) verbunden sind, wobei jeder Balken zum Abstützen einer Schiene (3) des Schienenweges vorgesehen ist und der Distanzsteg (2) an seinen Enden im, Inneren der Balken befestigt und die Schwelle dadurch gekennzeichnet ist, daß wenigstens eine der Befestigungen des Distanzsteges in Form eines Gelenkes ausgeführt ist, welches mit einer Rotationsachse (10) versehen ist, die im Balken im wesentlichen senkrecht zum Distanzsteg und an der Außenseite des Gleises in bezug auf die Symmetrieebene der Schiene (3), die durch diesen Balken abgstützt ist, angeordnet ist.

2. Schwelle nach Anspruch 1, dadurch gekennzeichnet, daß die Rotationsachse (10) am Balken befestigt oder mit diesem einstückig ist, während das angelenkte Ende des Distanzsteges eine Buchse (8) aufweist, die dazu dient, von der Achse (10) durchquert zu werden, um welche sie drehbar ist.

3. Schwelle nach einem der Ansprüche 1 und 2, dadurch gekennzeichnet, daß der Balken aus Metall besteht und einen Körper (4) in Form einer Rinne aufweist, die in Längsrichtung des Distanzsteges angeordnet ist, in Richtung auf den Boden umgekehrt ist und unterseitig durch eine Fußplatte (7) und an ihren beiden Enden durch eine Platte (5, 6) verschlossen ist, von denen die Platte (6), die dem Inneren des Gleises zugekehrt ist, mit einem Durchgang für den Distanzsteg (2) versehen ist, während die obere äußere Oberfläche des Gehäuses (4) mit Befestigungsmitteln (16 - 21) der abzustützenden Schiene (3) versehen ist.

4. Schwelle gemäß einem der Ansprüche 1 - 3, dadurch gekennzeichnet, daß der Balken einen Dämpfungsblock (25a, 25b) aufweist, der um den Distanzsteg (2) angebracht und zwischen jeweils oberer und unterer Innenseite des Balkens angeordnet ist.

5. Schwelle nach einem der Ansprüche 1 - 4, dadurch gekennzeichnet, daß die untere Außenseite des Balkens relativ eben, jedoch mit Vorsprüngen (13, 13′, 13˝) zur Verankerung im Bettungsmaterial versehen ist.

6. Schwelle gemäß einem der Ansprüche 1 - 5, die mit einem metallischen Distanzsteg (2) versehen ist, dadurch gekennzeichnet, daß ein elektrisch isolierendes Material (23, 24) zwischen der Rotationsachse (10) und dem Distanzsteg (2) und/oder zwischen dem Distanzsteg (2) und dem Bereich (6) des Balkens, durch den der Distanzsteg (2) hindurchragt, eingefügt ist.

7. Schwelle gemäß einem der Ansprüche 1 - 6, dadurch gekennzeichnet, daß sie ein elastisches Mittel aufweist, welches im Balken zwischen dem Distanzsteg (2) und einem feststehenden Teil des Balkens an der Innenseite des Gleises in bezug auf die Symmetrieebene der Schiene (3), die durch diesen Balken abgestützt wird, angeordnet ist.

8. Schwelle gemäß Anspruch 7, dadurch gekennzeichnet, daß das elastische Mittel des Distanzsteges eine Druckfeder (26a, 26b) aufweist, die zwischen dem Distanzsteg (2) und der unteren Innenfläche des entsprechenden Balkens angeordnet ist.

9. Schwelle gemäß einem der Ansprüche 7 und 8, dadurch gekennzeichnet, daß das elastische Mittel des Distanzsteges einen Sitz (24) aufweist, der zwischen dem Distanzsteg (2) und dem Durchgang angeordnet ist, der in dem Teil (6) des Balkens vorgesehen ist, den er durchragt.

10. Schwelle nach einem der Ansprüche 2 - 9, dadurch gekennzeichnet, daß der Distanzsteg (2) von einem Metallrohr mit rechteckigem Querschnitt gebildet wird, während die Buchse (8) die Form eines Blockes hat, der mit einer kreisförmigen Bohrung versehen ist und im Rohr an dem entsprechenden Ende befestigt ist, welcher mit zur Bohrung der Buchse koaxialen Durchbrechungen versehen ist.

## Claims

1. Sleeper for railway track comprising a pair of hollow blocks (1a, 1b) joined together by a linking strut (2), each block being designed to support one rail (3) of said railway track and said strut (2) being fixed by its ends inside said blocks, said sleeper being characterised in that at least one of the fixings of the strut is made in the form of an articulation with a pivot shaft (10) which is disposed in the block substantially perpendicular to the strut and on the outside of the railway track in relation to the plane of symmetry of the rail (3) supported by said block.

2. Sleeper as in claim 1, characterised in that said pivot shaft (10) is fixed to or integral with the block, whereas the articulated end of the strut comprises a bush (8) which is designed for passage of said shaft (10) about which it is capable of turning.

3. Sleeper as in one of claims 1 and 2, characterised in that the block is metal and comprises a trough-shaped body (4) which is disposed longitudinally in relation to the strut, is turned towards the ground and closed at the bottom by a sole plate (7) and at each of its ends by a plate (5, 6), of which the one (6) facing the inside of the track is provided with a passage for the strut (2), whereas the upper and external face of said body (4) is provided with means (16 to 21) for fixing the rail (3) to be supported.

4. Sleeper as in one of claims 1 to 3, characterised in the block comprises a damper block (25a, 25b) which is arranged around the strut (2) and disposed between the upper and lower internal faces respectively of said block.

5. Sleeper as in one of claims 1 to 4, characterised in that the lower and external face of the block is relatively flat but provided with projections (13, 13′, 13˝) for anchorage in the ballast.

6. Sleeper as in one of claims 1 to 5, provided with a metal strut (2), characterised in that an electrically insulating material (23, 24) is interposed between the pivot shaft (10) and the strut (2) and/or between the strut (2) and the zone (6) of the block through which said strut (2) passes.

7. Sleeper as in one of claims 1 to 6, characterised in that it comprises an elastic means arranged in the block between the strut (2) and a fixed part of said block located on the inside of the railway track in relation to the plane of symmetry of the rail (3) supported by said block.

8. Sleeper as in claim 7, characterised in that the elastic means of the strut comprises a compression spring (26a, 26b) which is arranged between said strut (2) and the lower internal face of the corresponding block.

9. Sleeper as in one of claims 7 and 8, characterised in that the elastic means of the strut comprises an insulator (24) disposed between the strut (2) and the passage formed in the part (6) of the block through which it passes.

10. Sleeper as in one of claims 2 to 9, characterised in that the strut (2) is constituted by a metal tube of rectangular section, whereas the bush (8) takes the form of a block provided with a circular bore and is fixed in the tube at its corresponding end which is provided with drillings coaxial with the bore of the bush.
